# EUROPÄISCHE PATENTSCHRIFT

(11) **EP 1 202 303 B1**
(45) Veröffentlichungstag und Bekanntmachung des Hinweises auf die Patenterteilung: **29.11.2006**
(21) Anmeldenummer: 01250326.4
(22) Anmeldetag: 17.09.2001
(51) Int. Cl.: H01H 1/50, H01H 1/22

(54) **Schaltkontaktanordnung für Niederspannungs-Leistungsschalter**
Arrangement of switch contacts for a low voltage circuit breaker
Dispositif de contact de commutation pour disjoncteur basse tension

(30) Priorität: 31.10.2000 DE 10054497
(43) Veröffentlichungstag der Anmeldung: 02.05.2002
(73) Patentinhaber: SIEMENS AKTIENGESELLSCHAFT, 80333 München (DE)
(72) Erfinder: Hahn, Michael, 12357 Berlin (DE)

(56) Entgegenhaltungen:
- EP-A- 0 955 658
- DE-A- 3 544 668
- DE-A- 19 727 696
- DE-C- 926 798

## Beschreibung

Die Erfindung betrifft eine Schaltkontaktanordnung für Niederspannungs-Leistungsschalter mit durch Federn unterschiedlicher Federkraft beaufschlagten Kontakthebeln.

In modernen Niederspannungs-Leistungsschaltern liegen die Schaltpole sehr eng zusammen. Dadurch bedingt üben die nebeneinander liegenden Strompfade eine starke gegenseitige, insbesondere elektrodynamische Wirkung aufeinander aus. Zum einen treten Querkräfte auf, aber auch die einander am nächsten liegenden Kontakthebel selbst werden hinsichtlich ihres Kontaktdruckes durch starke kontaktabhebende Kräfte beeinflusst. Das kann zu Problemen führen, wie Verringerung der Stromtragfähigkeit des Kontaktsystems durch verringerten Kontaktdruck und die Gefahr einer ungleichmäßigen Erwärmung der Kontakthebel eines Kontaktträgers. Letztlich besteht die Gefahr, dass sie abbrennen, weil die Auflagekraft fehlt. Folglich muss das Antriebssystem für alle Kontakte auf den Wert des hohen Kontaktdrucks der Außenkontakte ausgelegt werden.

Zur Vermeidung des Kontaktprellens bei Niederspannungs-Leistungsschaltern wird in der DE-PS 926 798 vorgeschlagen, die Kontaktanordnung in Form einer Vielzahl von zueinander parallel arbeitenden Einzelkontakten auszubilden, die untereinander verschiedene Prelleigenschaften aufweisen. Dies soll primär durch voneinander abweichende Prelleigenschaften der Prellkontakte erreicht werden. Neben anderen Maßnahmen wird vorgeschlagen, die Einschaltkräfte, die auf die Einzelkontakte wirken, voneinander verschieden auszulegen. Ob das mittels unterschiedlicher Kontaktkraftfedern erreicht werden soll, ist nicht erkennbar ausgeführt. Die DE-OS 3544668 beschreibt eine mehrgliedrige Druckkontaktanordnung für Leistungsschalter, deren Kontaktglieder mit Federn zur Erzeugung der Kontaktkraft beaufschlagt sind. Dabei sind die Federn unterschiedlich stark ausgebildet, wobei nur ein Teil der Federn eine zur Vermeidung von Prellen geeignete Stärke aufweist. Es wird vorgeschlagen, die stärkeren und die schwächeren Federn symmetrisch zu einer Symmetrieebene der Kontaktanordnung anzuordnen.

Beide Erfindungsbeschreibungen sind auf das Vermeiden des Kontaktprellens ausgerichtet und nicht auf die Kompensation kontaktabhebender elektrodynamischer Kräfte. Sie können deshalb auch keine Lehre zur Vermeidung dieser Erscheinung beinhalten, zum Beispiel für eine bestimmte Verteilung der kompensierenden Maßnahmen über den Bereich der Breite eines Kontaktträgers. Die Anwendung unterschiedlich starker Federn für die Kontakte dient nur zur Vermeidung von Prellen und zum Erzeugen unterschiedlicher Prelleigenschaften, unabhängig von ihrer räumlichen Verteilung.

Davon ausgehend liegt der Erfindung die Aufgabe zugrunde, eine Schaltkontaktanordnung für Niederspannungs-Leistungsschalter zu schaffen, bei welcher die Auswirkungen der elektrodynamischen Kräfte auf die Kontaktanordnungen benachbarter Strombahnen und die durch sie bedingten kontaktabhebenden Kräfte vermieden werden.

Diese Aufgabe wird gemäß der vorliegenden Erfindung dadurch gelöst, dass bei einer Schaltkontaktanordnung für Niederspannungs-Leistungsschalter mit durch Federn unterschiedlicher Federkraft beaufschlagten Kontakthebeln, die in einem Vielfach-Kontaktsystem außen angeordneten Kontakthebel mit deutlich höheren Kontaktkräften beaufschlagt sind, als die innen angeordneten. Dabei können die Kontaktkräfte von den innen angeordneten Kontakthebeln zu den außen angeordneten Kontakthebeln kontinuierlich feinstufig vergrößert werden.

Die Kontaktkräfte können auch von den innen angeordneten Kontakthebeln zu den außen angeordneten Kontakthebeln in zwei oder mehr Stufen vergrößert werden, oder aber auch in nur einer Stufe.

Vorzugsweise ist die Abstufung der Kontaktkräfte auf dem Kontaktträger symmetrisch zu dessen Mittelachse vorgesehen, das heißt, die Zunahme der Kontaktkraft ist auf beiden Seiten von innen nach außen in gleicher Größe vorgesehen. Bei Drehstromsystemen können die kontaktabhebenden Kräfte auf den beiden Seiten des Kontaktträgers aber unterschiedlich groß sein. Deshalb kann es zweckmäßig sein, die Abstufung der Kontaktkräfte auf dem Kontaktträger unsymmetrisch zu dessen Mittelachse vorzunehmen, das heißt, die Zunahme der Kontaktkraft ist auf den beiden Seiten von innen nach außen unterschiedlich vorgesehen.

Die Regulierung der unterschiedlichen Kontaktkräfte für die einzelnen Kontakthebel kann vorzugsweise durch unterschiedlich starke Kontaktkraftfedern oder Kontaktfederkombinationen erfolgen. Sie kann aber auch durch unterschiedliche Formgebung der Kontaktträger, insbesondere der Aufnahmen für die einzelnen Kontaktkraftfedern im Kontaktträger bewirkt werden, beispielsweise durch eine längere oder kürzeren Aufnahme für die Kontaktkraftfeder im Kontaktträger, wodurch eine schwächere oder stärkere Vorspannung der Kontaktkraftfeder erreicht wird.

Weiterhin kann die Regulierung der unterschiedlichen Kontaktkräfte für die einzelnen Kontakthebel durch unterschiedliche Formgebung der Kontakthebel selbst erreicht werden, beispielsweise dadurch, dass die Kontakthebel mit unterschiedlich weit ausladenden Ansätzen für die Kontaktkraftfedern versehen sind, oder dass sie am Ansatzpunkt der Kontaktkraftfedern in ihrer Bewegungsrichtung unterschiedliche Tiefen aufweisen.

Die Erfindung soll nachfolgend zum besseren Verständnis anhand eines bevorzugten, den Schutzumfang nicht einschränkenden Ausführungsbeispiels näher erläutert werden.

Die Fig. 1 zeigt schematisch einem Teil eines Kontaktträgers mit elf Kontakthebeln in der Draufsicht.

Die Fig. 2 zeigt schematisch die zu erwartende Stromaufteilung bei einem Kontaktträger gemäß der Fig.1.

Die Fig. 3 zeigt schematisch die zu erwartende Größe der kontaktabhebenden Kräfte bei einem Kontaktträger gemäß der Fig. 1.

Die Fig. 4 zeigt schematisch, als Balkendiagramm dargestellt, ein Beispiel für eine erste Möglichkeit der Kontaktkraftzuordnung bei einem Kontaktträger gemäß der Fig. 1.

Die Fig. 5 zeigt schematisch, als Balkendiagramm dargestellt, ein Beispiel für eine weitere Möglichkeit der Kontaktkraftzuordnung bei einem Kontaktträger gemäß der Fig. 1.

Die Fig. 1 zeigt schematisch einen Teil eines Kontaktträgers 1 mit elf Kontakthebeln 2 in der Draufsicht. Derartige Kontaktsysteme mit Vielfachkontakten werden bisher so ausgeführt, dass alle Kontakthebel 2 von nicht dargestellten Kontaktkraftfedern beaufschlagt werden, deren Kontaktkraft im Rahmen der Herstellungsgenauigkeit die gleiche Größe aufweist. Bei Wechsel- und/oder Drehstromsystemen treten aber ungleichmäßige Stromaufteilungen bei den einzelnen, parallel angeordneten Kontakthebeln 2 auf.

Die Fig. 2 zeigt schematisch, in Form eines Diagramms, eine beispielsweise zu erwartende Stromaufteilung bei einem Kontaktträger 1 gemäß der Fig.1. Die Kurve 3 für die zu erwartende Stromaufteilung lässt erkennen, dass in den äußeren Kontakthebeln 2 eine höhere Strombelastung auftritt, als in den zur Mitte des Kontaktträgers 1 angeordneten Kontakthebeln 2. Dies hat zur Folge, dass die kontaktabhebenden Kräfte stärker auf die äußeren Kontakthebel wirken.

Die zu erwartende Größe dieser kontaktabhebenden Kräfte bei einem Kontaktträger 1 gemäß der Fig.1 ist in der Fig.3 schematisch, in der Form eines Diagramms dargestellt. Hier lässt die Kurve 4 für die zu erwartenden kontaktabhebenden Kräfte erkennen, dass in den äußeren Kontakthebeln 2 größere kontaktabhebende Kräfte wirken, als in den zur Mitte des Kontaktträgers 1 angeordneten Kontakthebeln 2 und zwar folgt der Anstieg der Kräfte von der Mitte des Kontaktträgers 1 nach außen in etwa der Funktion i². Dabei können die ansteigenden Bereiche 5 und 6 der Kurve 4 für die Größe der kontaktabhebenden Kräfte in Drehstromsystemen unterschiedlich verlaufen, wie das in der Grafik angedeutet ist. Um diese Erscheinung zu kompensieren, wird die Größe der Kontaktkraft für die Kontakthebel 2 von der Mitte des Kontaktträgers 1 nach außen hin entsprechend vergrößert.

Die Fig. 4 zeigt schematisch, als Balkendiagramm dargestellt, ein Beispiel für eine erste Möglichkeit der Kontaktkraftzuordnung bei einem Kontaktträger gemäß der Fig.1. Hier ist die Anpassung der Kontaktkraft der einzelnen Kontakthebel 2 verhältnismäßig feinstufig ausgeführt und es wurde auch der ungleichmäßige Anstieg der kontaktabhebenden Kräfte auf den beiden Seiten des Kontaktträgers 1 berücksichtigt. Eine derartig feinstufige Anpassung der Kontaktkraft ist jedoch wegen der Vielzahl der hierfür erforderlichen unterschiedlichen Kontaktkraftfedern verhältnismäßig aufwendig und sicher auch nicht in jedem Fall erforderlich.

In der Fig. 5 ist deshalb schematisch, als Balkendiagramm dargestellt, ein Beispiel für eine weitere Möglichkeit der Kontaktkraftzuordnung bei einem Kontaktträger 1 gemäß der Fig.1 gezeigt, bei dem der Vergrößerung der kontaktabhebenden Kräfte im Rahmen des Erforderlichen Rechnung getragen ist, die Anzahl der benötigten unterschiedlichen Kontaktkraftfedern aber in einer vertretbaren Dimension bleibt. Hier wird, wie aus dem Diagramm zu erkennen ist, lediglich die Kontaktkraft für die jeweils zwei äußeren Kontakthebel 2 vergrößert, während die restlichen Kontakthebel jeweils mit einer untereinander gleichen, normalen Kontaktkraft beaufschlagt werden.

Die Erfindung vermeidet die Probleme, welche durch die kontaktabhebenden Kräfte verursacht werden, wie Verringerung der Stromtragfähigkeit des Kontaktsystems durch verringerten Kontaktdruck, die Gefahr einer ungleichmäßigen Erwärmung der Kontakthebel eines Kontaktträgers und eine Verringerung der mechanischen Belastung des Antriebssystems.

## Patentansprüche

1. Schaltkontaktanordnung für Niederspannungs-Leistungsschalter, mit durch Federn unterschiedlicher Federkraft beaufschlagten Kontakthebeln,
**dadurch gekennzeichnet,**
**dass** die in einem Vielfach-Kontaktsystem auf einem Kontaktträger (1) außen angeordneten Kontakthebel (2) mit höheren Kontaktkräften beaufschlagt sind, als die innen angeordneten.

2. Schaltkontaktanordnung nach Anspruch 1,
**dadurch gekennzeichnet,**
**dass** die Kontaktkräfte von den innen angeordneten Kontakthebeln (2) zu den außen angeordneten Kontakthebeln (2) feinstufig kontinuierlich vergrößert sind.

3. Schaltkontaktanordnung nach Anspruch 1,
**dadurch gekennzeichnet,**
**dass** die Kontaktkräfte von den innen angeordneten Kontakthebeln (2) zu den außen liegenden Kontakthebeln (2) in zwei oder mehr Stufen vergrößert sind.

4. Schaltkontaktanordnung nach Anspruch 1,
**dadurch gekennzeichnet,**
**dass** die Kontaktkräfte von den innen angeordneten Kontakthebeln (2) zu den außen liegenden Kontakthebeln (2) in nur einer Stufe vergrößert sind.

5. Schaltkontaktanordnung nach Anspruch 1,
**dadurch gekennzeichnet,**
**dass** die Abstufung der Kontaktkräfte auf dem Kontaktträger (1) von innen nach außen symmetrisch zu dessen Mittelachse vorgesehen ist.

6. Schaltkontaktanordnung nach Anspruch 1,
**dadurch gekennzeichnet,**
**dass** die Abstufung der Kontaktkräfte auf dem Kontaktträger (1) von innen nach außen unsymmetrisch zu dessen Mittelachse vorgesehen ist.

7. Schaltkontaktanordnung nach Anspruch 1,
**dadurch gekennzeichnet,**
**dass** die Regulierung der unterschiedlichen Kontaktkräfte für die einzelnen Kontakthebel (2) durch unterschiedlich starke Kontaktkraftfedern oder Kontaktkraftfederkombinationen bewirkt ist.

8. Schaltkontaktanordnung nach Anspruch 1,
**dadurch gekennzeichnet,**
**dass** die Regulierung der unterschiedlichen Kontaktkräfte für die einzelnen Kontakthebel (2) durch unterschiedliche Formgebung der die einzelnen Kontaktkraftfedern aufnehmenden Kontaktträger (1) bewirkt ist.

9. Schaltkontaktanordnung nach Anspruch 8,
**dadurch gekennzeichnet,**
**dass** die Aufnahmen für die Kontaktkraftfeder im Kontaktträger (1) unterschiedliche Längen aufweisen.

10. Schaltkontaktanordnung nach Anspruch 1,
**dadurch gekennzeichnet,**
**dass** die Regulierung der unterschiedlichen Kontaktkräfte für die einzelnen Kontakthebel (2) durch unterschiedliche Formgebung der Kontakthebel (2) bewirkt ist.

11. Schaltkontaktanordnung nach Anspruch 10,
**dadurch gekennzeichnet,**
**dass** die Kontakthebel (2) mit unterschiedlich ausladenden Ansätzen für die Kontaktkraftfedern versehen sind.

12. Schaltkontaktanordnung nach Anspruch 10,
**dadurch gekennzeichnet,**
**dass** die Kontakthebel (2) am Ansatzpunkt der Kontaktkraftfedern in ihrer Bewegungsrichtung unterschiedliche Tiefen aufweisen.

## Claims

1. Switching contact arrangement for low-voltage circuit breakers with contact levers acted upon by springs of different spring force, **characterized in that** the outer contact levers (2) in a multi-contact system on a contact carrier (1) are acted upon by higher contact forces than the inner contact levers.

2. Switching contact arrangement according to Claim 1, **characterized in that** the contact forces are increased continuously in fine steps from the inner contact levers (2) towards the outer contact levers (2).

3. Switching contact arrangement according to Claim 1, **characterized in that** the contact forces are increased in two or more steps from the inner contact levers (2) towards the outer contact levers (2).

4. Switching contact arrangement according to Claim 1, **characterized in that** the contact forces are increased in only one step from the inner contact levers (2) towards the outer contact levers (2).

5. Switching contact arrangement according to Claim 1, **characterized in that** the graduation of the contact forces on the contact carrier (1) is provided symmetrically about its middle axis from the inside to the outside.

6. Switching contact arrangement according to Claim 1, **characterized in that** the graduation of the contact forces on the contact carrier (1) is provided unsymmetrically about its middle axis from the inside to the outside.

7. Switching contact arrangement according to Claim 1, **characterized in that** the control of the different contact forces for the individual contact levers (2) is effected by different strength contact-force springs or contact-force spring combinations.

8. Switching contact arrangement according to Claim 1, **characterized in that** the control of the different contact forces for the individual contact levers (2) is effected by a different shape of the contact carriers (1), which accommodate the individual contact-force springs.

9. Switching contact arrangement according to Claim 8, **characterized in that** the mountings for the contact-force springs in the contact carrier (1) have different lengths.

10. Switching contact arrangement according to Claim 1, **characterized in that** the control of the different contact forces for the individual contact levers (2) is effected by a different shape of the contact levers (2).

11. Switching contact arrangement according to Claim 10, **characterized in that** the contact levers (2) are provided with shoulders of different cantilever length for the contact-force springs.

12. Switching contact arrangement according to Claim 10, **characterized in that** the contact levers (2) have different depths in their direction of movement at the starting point of the contact-force springs.

## Revendications

1. Agencement de contacts de commutation pour disjoncteurs basse-tension, avec des leviers de contact sollicités par des ressorts d'une force de ressort différente,
**caractérisé en ce que** les leviers de contact (2) disposés à l'extérieur sur un support (1) de contacts dans un système à contacts multiples, sont sollicités par des forces de contact plus grandes que ceux disposés à l'intérieur.

2. Agencement de contacts de commutation selon la revendication 1,
**caractérisé en ce que** les forces de contact des leviers de contact (2) disposés à l'intérieur sont augmentées en direction des leviers de contact (2) disposés à l'extérieur, d'une manière continuelle, selon un étagement par faibles gradins.

3. Agencement de contacts de commutation selon la revendication 1,
**caractérisé en ce que** les forces de contact des leviers de contact (2) disposés à l'intérieur sont augmentées en direction des leviers de contact (2) disposés à l'extérieur, selon un étagement en deux gradins ou davantage.

4. Agencement de contacts de commutation selon la revendication 1,
**caractérisé en ce que** les forces de contact des leviers de contact (2) disposés à l'intérieur sont augmentées en direction des leviers de contact (2) disposés à l'extérieur, selon un étagement à seulement un seul gradin.

5. Agencement de contacts de commutation selon la revendication 1,
**caractérisé en ce que** l'étagement des forces de contact sur le support (1) de contacts est prévu de l'intérieur vers l'extérieur, de manière symétrique par rapport à son axe central ou médian.

6. Agencement de contacts de commutation selon la revendication 1,
**caractérisé en ce que** l'étagement des forces de contact sur le support (1) de contacts est prévu de l'intérieur vers l'extérieur, de manière non symétrique par rapport à son axe central ou médian.

7. Agencement de contacts de commutation selon la revendication 1,
**caractérisé en ce que** le réglage des différentes forces de contact pour les leviers de contact (2) individuels, est produit par des ressorts de force de contact de puissance différente ou des combinaisons de ressorts de force de contact.

8. Agencement de contacts de commutation selon la revendication 1,
**caractérisé en ce que** le réglage des différentes forces de contact pour les leviers de contact (2) individuels, est produit par des configurations de forme différentes des supports (1) de contact recevant les ressorts de force de contact individuels.

9. Agencement de contacts de commutation selon la revendication 8,
**caractérisé en ce que** les logements de réception pour les ressorts de force de contact dans le support (1) de contacts, présentent des longueurs différentes.

10. Agencement de contacts de commutation selon la revendication 1,
**caractérisé en ce que** le réglage des différentes forces de contact pour les leviers de contact (2) individuels, est produit par des configurations de forme différentes des leviers de contact (2).

11. Agencement de contacts de commutation selon la revendication 10,
**caractérisé en ce que** les leviers de contact (2) sont pourvus d'appendices en saillie de façon différente, pour les ressorts de force de contact.

12. Agencement de contacts de commutation selon la revendication 10,
**caractérisé en ce que** les leviers de contact (2) présentent, au niveau du point d'application des ressorts de force de contact, dans leur direction de mouvement, des profondeurs différentes.
